# EUROPÄISCHE PATENTANMELDUNG

(11) **EP 0 478 818 A1**
(43) Veröffentlichungstag der Anmeldung: **08.04.1992**
(21) Anmeldenummer: 90118863.1
(22) Anmeldetag: 02.10.1990
(51) Int. Cl.: E02B 7/50

(54) **Schiffsdurchlassbauwerk**

(71) Anmelder: LENINGRADSKY FIL. GOSUDARSTV. PROEKTNO-IZYSKATELS. I NAUCHNO-ISSL. INST. MORSKOGO TRANSP. SOJUZMORNIIPROEKT - LENMORNIIPROEKT, Sankt-Peterburg (RU)
(72) Erfinder: Koshkin, Vyacheslav Yakovlevich, Leningrad (SU); Ivanov, Lev Vitalievich, Leningrad (SU); Parfenov, Alexandr Fokeevich, Leningrad (SU); Portnov, Vladimir Anatolievich, Leningrad (SU); Nazimov, Vitaly Nikolaevich, Leningrad (SU); Shtentsel, Valentin Karlovich, Leningrad (SU)
(74) Vertreter: Sparing Röhl Henseler Patentanwälte

(57) **Zusammenfassung**

Das Schiffsdurchlaßbauwerk enthält eine Durchfahrtsöffnung 1 und einen Verschluß der Durchfahrtsöffnung 1. Dieser Verschluß besteht aus einem Wasserstaukörper 4 mit Ballastzellen 5 und einem mit ihm auf dem einen Ende starr verbundenen Zwischenstützelement 6. Das andere Ende des Zwischenstützelementes 6 ist mittels eines Kugelgelenks 9 mit einer Wehrwange 7 verbunden. Ein Teil 4a des Wasserstaukörpers 4, der bei gefluteten Ballastzellen 5 unter dem auf der Seite des Staubords 11 maximalen Wasserspiegel 12 liegt, hat die Form eines Mantelteils einer Sphäre, deren Zentrum mit dem Zentrum des Gelenks 9 zur Deckung kommt.

## Beschreibung

Die Erfindung bezieht sich auf die Hydrotechnik und insbesondere auf Schiffsdurchlaßbauwerke in z.B. Schutzdeichen.

Ein Schiffsdurchlaßbauwerk eines Schutzdeiches ist in der Regel zum Einzatz auf Wasserstra- ßen in der Nähe von größeren Hafenstädten bestimmt und kann unter anderem zum Bestand von Bauwerken zum Überschwemmungsschutz gehören, die unter Bedingungen von starken Wellengängen und Strömungen arbeiten, wodurch Anforderungen an die Betriebszuverlässigkeit eines Schiffsdurchlaßbauwerks gesteigert werden.

Es ist ein Schiffsdurchlaßbauwerk bekannt (SU-A-638665), das aus einer Durchfahrtsöffnung und einem Verschluß der Durchfahrtsöffnung besteht. Der Verschluß stellt einen Wasserstaukörper dar, der sich auf Wagen abstützt. Diese Wagen sind in Führungsschienen angeordnet, die auf dem Bett der Durchfahrtsöffnung angeordnet sind. Der Verschluß wird in die Durchfahrtsöffnung und zurück mit Hilfe der besagten Wagen bewegt.

Dieses Schiffsdurchlaßbauwerk ist aber unzureichend zuverlässig im Betrieb. Dies ist darauf zurückzuführen, daß auf die Führungsschienen Anschwemmungen und verschiedene verhältnismaßig große Gegenstände, wie z.B. Sinkhölzer, Steine usw. gelangen können, wodurch die Wagen in diesen Führungsschienen verkeilt werden. Ein Wagenverkeilen kann auch bei möglichen Senkungen des Öffnungsbettes stattfinden, die eine Krümung der Führungsschienen bewirken. Außerdem stellt eine Reparatur der Führungsschienen eine sehr arbeitsintensive Operation dar, weil man dafür Druckluftsenkkästen anbringen oder Taucher einsetzen muß. Letzten Endes soll der Verschluß eines derartigen Schiffsdurchlaßbauwerks eine große Masse (einen großen Metallaufwand) aufweisen, damit er beim Betrieb starken hydrostatischen Belastungen und Wellenbeanspruchungen standhält.

Es ist ein Schiffsdurchlaßbauwerk bekannt (SU-A-699087), das aus einer Durchfahrtsöffnung und einem Verschluß der Durchfahrtsöffnung besteht, der einen Wasserstaukörper mit einem in Draufsicht krummlinigen Staubord, der mit Ballastzellen versehen ist, sowie ein Zwischenstützelement enthält, das an dem einen Ende mit Hilfe eines Gelenks, das eine Vertikalachse aufweist, mit einer Wehrwange des Schiffsdurchlaßbauwerks und am anderen Ende über Spannseile mit dem Wasserstaukörper verbunden ist. Das Zwischenstützelement ist als Ponton ausgeführt. Der Wasserstaukörper weist im Querschnitt eine Rechteckform auf. Der Verschluß eines derartigen Schiffsdurchlaßbauwerks wird in die Durchfahrtsöffnung und zurück im schwimmenden Zustand des Wasserstaukörpers und des Zwischenstützelementes bewegt. Der Verschluß wird auf die Sohle der Durchfahrtsöffnung durch ein Fluten der Ballastzellen des Wasserstaukörpers und des Zwischenstützelementes gesenkt.

Dieses Schiffsdurchlaßbauwerk weist keine Nachteile auf, die vorstehend genannt sind. Dies ist dadurch bedingt, daß keine Führungsschienen an der Sohle der Durchfahrtsöffnung benötigt werden und auch dadurch, daß große hydrostatische Belastungen und Wellenbeanspruchungen, die auf den Wasserstaukörper einwirken, über ein Zwischenstützelement von der Wehrwange aufgenommen werden.

In diesen Wasserdurchlaßbauwerk führt der schwimmende Wasserstaukörper bei entsprechendem Wellengang stärkere schwingende Bewegungen aus. Dies wird dadurch bedingt, daß die resultierende Kraft einer auf den Wasserstaukörper einwirkenden Wellenbeanspruchung periodisch ihre Richtung ändert, die davon abhängt, ob zum bestimmten Zeitpunkt ein Wellental bzw. -kamm den Wasserstaukörper erreicht. Eine sich in der Zeit ändernde vertikale Komponente dieser resultierenden Kraft hat zur Folge, daß große schwingende Bewegungen des Wasserstaukörpers entstehen. Im Ergebnis dieser schwingenden Bewegungen können beim Senken des Verschlusses mehrfache Schläge des Wasserstaukörpers gegen die Sohle der Durchfahrtsöffnung stattfinden, die Beschädigungen dieses Körpers bewirken können, wodurch die Betriebszuverlässigkeit des Schiffsdurchlaßbauwerks herabgesetzt ist.

Außerdem wirkt auf den Wasserstaukörper eine hydrostatische Belastung ein, deren resultierende Kraft in einer derartigen Konstruktion ein Moment gegenüber dem Gelenk erzeugt. Wie Untersuchungsergebnisse gezeigt haben, trägt dieses Kraftmoment einer Vergrößerung der Schwingungsamplitude des Wasserstaukörpers bei, was in einem noch größeren Maße die Betriebszuverlässigkeit des Schiffsdurchlaßbauwerks herabsetzt.

Der Erfindung liegt die Aufgabe zugrunde, ein Schiffsdurchlaßbauwerk zu schaffen, bei dem der Verschluß der Durchfahrtsöffnung so ausgeführt ist und eine derartige Form aufweist, sowie dieser Verschluß so mit der Wehrwange verbunden ist, daß bei einem Wellengang schwingende Bewegungen des Wasserstaukörpers verkleinert werden und dadurch die Wahrscheinlichkeit der Beschädigung dieses Körpers bei dessen Annäherung ans Bett der Durchfahrtsöffnung vermindert wird.

Diese Aufgabe wird bei einem Schiffsdurchlaßbauwerk mit einer Durchfahrtsöffnung und einem Verschluß der Durchfahrtsöffnung, der einen mit einem in Draufsicht krummlinigen Staubord ausgeführten und mit Ballastzellen versehenen Wasserstaukörper und ein Zwischenstützelement enthält, das auf dem einen Ende mittels eines Gelenks mit einer Wehrwange des Schiffsdurchlaßbauwerks und auf dem anderen Ende mit dem Wasserstaukörper verbunden ist, erfindungsgemäß dadurch gelöst, daß das Gelenk als ein Kugelgelenk ausgeführt ist, daß das Zwischenstützelement mit dem Wasserstaukörper starr verbunden ist und daß jener Teil des Wasserstaukörpers, der bei gefluteten Ballastzellen unter dem auf der Staubordseite maximalen Wasserspiegel angeordnet wird, die Form eines Mantelteils einer Sphäre hat, deren Zentrum mit den Zentrum des Gelenks zur Deckung kommt.

Unter dem besagten maximalen Wasserspiegel versteht man einen angenäherten, im voraus zu erwartenden maximalen Wehroberwasser bei der vollkommen abgeriegelten Durchfahrtsöffnung.

Die Ausführung des besagten Teils des Wasserstaukörpers in der Form des Mantelteils einer Kugel, deren Zentrum mit dem Gelenkzentrum zur Deckung kommt, sowie eine starre Verbindung der Verschlußbestandteile lassen bei einer beliebigen Verteilung der sowohl veränderlichen als auch konstanten Wellenbeanspruchungen und hydrostatischen Belastungen (die wie bekannt senkrecht zu einer Fläche wirken) über die Fläche des Wasserstaukörpers zu jedem Zeitpunkt eine Richtung der resultierenden Kräfte aus allen Belastungsarten, die auf den Wasserstaukörper einwirken, zum Zentrum der Sphäre, d.h. zur Kugelstütze (zum Kugelgelenk) hin erzielen Da die resultierenden Kräfte aus allen Belastungen, die auf den Wasserstaukörper einwirken, zu jedem Zeitpunkt zur Kugelstütze hin gerichtet sind, weisen sie keine Vertikalkomponente auf und erzeugen keine Momente gegenüber dem Kugelgelenk, die zur Bildung bedeutender Vertikalschwingungen dieses Wasserstaukörpers beitragen könnten. Weil keine bedeutenden Vertikalschwingungen des Wasserstaukörpers entstehen, werden beim Senken des Verschlusses die Anzahl der Schläge des Wasserstaukörpers gegen die Sohle der Durchfahrtsöffnung und die Stärke dieser Schläge vermindert, wodurch die Möglichkeit einer Beschädigung dieses Wasserstaukörpers verkleinert wird.

Beim Betrieb des Schiffsdurchlaßbauwerks unter Bedingungen einer Eisdecke ist es zweckmäßig, daß das Zwischenstützelement bei leeren Ballastzellen über dem Wasserspiegel angeordnet ist.

Die Anordnung des Zwischenstützelementes bei leeren Ballastzellen über dem Wasserspiegel schließt bei der Verschlußbewegung in der Horizontalrichtung eine Wechselwirkung diese Stützelementes mit der Eisdecke aus, die die Horizontalbewegung des Verschlusses erschwert. Da der Wasserstaukörper die Form des Mantelteils einer Sphäre hat, deren Zentrum mit dem Zentrum des Kugelgelenks zur Deckung kommt, gleitet er beim Senken bzw. Heben über die Ränder des Eiskanals, worin sie sich befindet, ohne zusätzliches Eisbrechen, wodurch dabei kein zusätzliches Beballasten des Wasserstaukörpers zur weiteren Eiszerstörung erforderlich ist. Dieses zusätzliche Beballasten erfordert eine zusätzliche Volumenvergrößerung der Ballastzellen, was unerwünscht ist und außerdem sinkt ein sich gegen eine Eisdecke abstützender Ponton mit einem zusätzlichen Ballast nach einer schnellen Eiszerstörung mit einer großen Geschwindigkeit, was seinen starken Schlag gegen die Sohle der Durchfahrtsöffnung und eine Zerstörung bewirken kann.

Nachstehend wird die Erfindung durch die ausführliche Beschreibung der besten Variante ihrer Durchführung unter Bezugnahme auf Zeichnungen erläutert. Es zeigt
Fig.1 ein erfindungsgemäßes Schiffsdurchlaßbauwerk in Draufsicht,
Fig.2 den Schnitt 11-11 in Fig.1 und
Fig.3 eine schematische Darstellung des Verschlusses des erfindungsgemäßen Schiffsdurchlaßbauwerks beim Betrieb unter Bedingungen einer Eisdecke im Querschnitt.

Das Schiffsdurchlaßbauwerk enthält eine Durchfahrtsöffnung 1 (Fig.1), die in einem Staukörper 2 ausgeführt ist, und einen Verschluß der Durchfahrtsöffnung 1, der aus zwei Flügeln 3 besteht. Der Verschluß kann auch aus einem Flügel 3 bestehen. Jeder Flügel 3 schließt einen Wasserstaukörper 4 mit Ballastzellen 5 (Fig.2) und ein Zwischenstützelement 6 ein, das als ein Rahmen ausgeführt ist. Das eine Ende des Stützelementes 6 ist mit dem Wasserstaukörper 4 durch Schweißung verbunden und das andere Ende ist mittels eines Kugelgelenks 9 mit einer Wehrwange 7 verbunden, die auf der Unterwasserseite 8 angeordnet ist. Im Staumassiv 2 (Fig.1) sing Nischen 10 zum Einfahren der Flügel 3 aus der Durchfahrtsöffnung 1 vorgesehen. Ein Teil 4a (Fif.2) des Wasserstaukörpers 4, der bei gefluteten Ballastzellen 5 unter dem maximalen Wasserspiegel 12 auf der Staubordseite 11 liegt, hat die Form eines Mantelteils einer Sphäre mit einem Radius R, deren Zentrum mit dem Zentrum des Kugelgelenks 9 zur Deckung kommt. Der restliche Teig 4b des Wasserstaukörpers 4 kann auch die Form eines Mantelteils einer Sphäre mit einem Radius R bzw. eine andere Form haben.

Das Zwischenstützelement 6 ist gegenüber dem Wasserstaukörper 4 so angeordnet, daß es bei leeren Ballastzellen 5 über einen Wasserspiegel 13 (Fig.3) liegt. Falls aber das Schiffsdurchlaßbauwerk unter Bedingungen zum Einsatz kommt, bei denen keine Eisdecke entsteht, kann dieses Stützelement 6 auch unter dem Wasserspiegel 13 angeordnet sein.

Falls die Durchfahrtsöffnung 1 (Fig.1) abgeriegelt werden muß, werden die schwimmenden Wasserstaukörper 4 mit Hilfe von Antrieben mit einer beliebigen bekannten Konstruktion, z.B. von (nicht eingezeichneten) Antriebswagen aus den Nischen 10 in die Durchfahrtsöffnung 1 gebracht. Dann werden die Ballastzellen 5 geflutet und jeder Wasserstaukörper 4 sinkt, bis er auf der Sohle 14 der Durchfahrtsöffnung 1 steht.

Bei dar Bewegung eines Wasserstaukörpers 4 dreht sich das Zwischenstützelement 6 um das Kugelgelenk 9 gegenüber der Wehrwange 7. Ein Öffnen der Durchfahrtsöffnung 1 findet in entgegengesetzter Reihenfolge statt.

Bei der Bewegung des Wasserstaukörpers wirken auf ihn veränderliche Wellenbeanspruchungen an. In Fällen, in denen zwischen einem Oberwasser 15 und dem Unterwasser 8 ein Wasserstandsgefälle (unabhängig von der Hohenlage des Wasserstaukörpers 4 in der Durchfahrtsöffnung 1) besteht, z.B. beim Senken des Wasserstaukörpers 4 auf die Sohle 14 der Durchfahrtsöffnung 1 bei einer Überschwemmung, wirkt auf diesen Wasserstaukörper 4 zusätzlich zu Wellenbeanspruchungen auch eine hydrostatische Belastung ein. In Fig.2 sind ein Diagramm 16 der Kräfteverteilung einer hydrostatischen Belastung, ein Diagramm 17 der Krafteverteilung einer Wellenbelastung auf einem Wellenkamm 18 und ein Diagramm 19 der Kräfteverteilung einer Wellenbelastung in einem Wellental 20 angeführt. Resultierende Kräfte F aller besagten Lastarten, die auf den Wasserstaukörper 4 einwirken, sind zu jedem Zeitpunkt normal zum Staubord 11, d.h. zum Kugelgelenk 9 hin gerichtet, wodurch größere Schwingungen des Wasserstaukörpers in der Vertikalrichtung fehlen.

Falls das Schiffsdurchlaßbauwerk unter Bedingungen einer Eisdecke arbeitet, stört beim Ausfahren des schwimmenden Wasserstaukörpers 4 (Fig.3) in die Durchfahrtsöffnung das Zwischenstützelement 6 keine Bewegung dieses Wasserstaukörpers 4, weil es über dem Wasserspiegel (der Eisdecke 21) liegt. Damit ein Kanal in der Eisdecke 21 leichter freigelegt wird, ist die vertikale Kante des Wasserstaukörpers 4, die auf der Seite der Durchfahrtsöffnung 1 angeordnet ist, mit einer (nicht eingezeichneten) Schneide ausgeführt. Bei einem Senken bzw. Heben des Wasserstaukörpers 4 gleitet er über die Ränder 22 des besagten Kanals in der Eisdecke 21 ohne stärkere zusätzliche Zerstörung der Eisdecke 21. Dies ist dadurch bedingt, daß der Wasserstaukörper 4 die Form eines Mantelteils einer Sphäre hat, deren Zentrum mit dem Zentrum des Kugelgelenks 9 zur Deckung kommt. Infolgedessen ist zur Gewährleistung eines Senkens des Wasserstaukörpers 4 unter Bedingungen der Eisdecke keine wesentliche Volumenvergrößerung der Ballastzellen 5 erforderlich. Wie Berechnungen ergeben, sind zur Zerstörung der Eisdecke 21 durch das Zwischenstützelement bei dessen Senken bzw. Heben zusammen mit dem Wasserstaukörper 4 verhältnismäßig kleine Kräfte erforderlich weil die Fläche seiner Berührung mit der Eisdecke verhältnismäßig klein ist.

Das erfindungsgemäße Schiffsdurchlaßbauwerk kann auf Schiffahrtsegen in der Nähe von großen Hafenstädten in Bauwerken zum Schutz dieser Hafenstädte vor Überschwemmungen zum Einsatz kommen.

## Patentansprüche

1. Schiffdurchlaßbauwerk mit einer Durchfahrtsöffnung (1) und einem Verschluß der Durchfahrtsöffnung, der einen Wasserstaukörper 4, der mit einem in Draufsicht krummlinigen Staubord (11) ausgeführt und mit Ballastzellen (5) versehen ist, und ein Zwischenstützelement (6) enthält, das auf dem einen Ende mittels eines Gelenks (9) mit einer Wehrwange des Schiffsdurchlaßbauwerks und auf dem anderen Ende mit dem Wasserstaukörper (4) verbunden ist, dadurch gekennzeichnet, daß das Gelenk (9) als ein Kugelgelenk ausgeführt ist, daß das Zwischenstützelement (6) mit dem Wasserstaukörper (4) starr verbunden ist und daß jener Teil (4a) des Wasserstaukörpers (4), der bei den gefluteten Ballastzellen (5) unter dem auf der Seite des Staubords (11) maximalen Wasserspiegel (12) liegt, die Form eines Mantelteils einer Sphäre hat, deren Zentrum mit dem Zentrum des Gelenks (9) zur Deckung kommt.

2. Schiffsdurchlaßbauwerk nach Anspruch 1, dadurch gekennzeichnet, daß das Zwischenstützelement (6) bei leeren Ballastzellen (5) über dem Wasserspiegel (13) angeordnet ist.
